# EUROPÄISCHE PATENTSCHRIFT

(11) **EP 2 570 194 B1**
(45) Veröffentlichungstag und Bekanntmachung des Hinweises auf die Patenterteilung: **12.10.2016**
(21) Anmeldenummer: 12178051.4
(22) Anmeldetag: 26.07.2012
(51) Int. Cl.: B05C 11/02, B05C 1/08, D21H 25/10

(54) **Rakel-Dosiersystem**
Squeegee metering system
Système de dosage à racle

(30) Priorität: 13.09.2011 DE 102011112956
(43) Veröffentlichungstag der Anmeldung: 20.03.2013
(73) Patentinhaber: Horst Sprenger GmbH, 47441 Moers (DE)
(72) Erfinder: Knop, Reinhard, 45279 Essen (DE)
(74) Vertreter: Greif, Thomas

(56) Entgegenhaltungen:
- EP-A1- 1 761 341
- EP-A1- 2 103 358
- EP-A1- 2 341 185
- WO-A1-00/63494
- WO-A1-2007/063183
- WO-A1-2010/142513
- DE-U1- 20 023 716
- US-A- 5 264 247

## Beschreibung

Die Erfindung betrifft ein Rakel-Dosiersystem für eine Vorrichtung zum Beschichten einer Materialbahn, insbesondere Papier- oder Kartonbahn, mit einer Rakelstange als Dosierelement, die in einer Nut eines Rakelbetts gelagert ist, das herausnehmbar im Rahmen des Systems befestigt ist.

Zum Beschichten von laufenden Papier- oder Kartonbahnen werden bekannterweise Vorrichtungen eingesetzt, die ein Auftragssystem zum Auftragen eines flüssigen Beschichtungsmaterials im Überschuss und ein nachfolgendes Dosiersystem mit einer Rakelstange als Dosierelement aufweisen. Die Rakelstange rakelt den Überschuss an Beschichtungsmaterial bis auf das gewünschte Strichgewicht wieder ab. Das Auftragen und Dosieren erfolgt entweder direkt auf die Bahn oder indirekt zunächst auf eine die Bahn umlenkende Walze, die anschließend den dosierten Film von Beschichtungsmaterial an die Bahn abgibt.

Ein Rakel-System der gattungsgemäßen Art ist in der WO 03/078077 A1 beschrieben. Die Rakelstange wird in einem Rakelbett aus gummielastischem Material gehalten, das in einem mit dem Maschinengestell in Verbindung stehenden Halter gelagert ist. An seiner der Rakelstange abgewandten Rückseite wird das Rakelbett von einem Druckschlauch abgestützt, so dass sich die Dicke des dosierten Films auf der Walze oder der Bahn begrenzt über den Druck im Druckschlauch variieren lässt.

Die Rakelstangen sind üblicherweise aus Stahl mit einem Durchmesser zwischen 6 mm - 40 mm gefertigt. Je nach Anwendungsfall werden Rakelstangen mit glatter Mantelfläche oder Rakelstangen mit Umfangsrillen eingesetzt. Bei Rakelstangen mit glatter Mantelfläche stellt sich im Betrieb ein geringer Spalt zu der zu beschichtenden Bahn ein, durch den das Beschichtungsmaterial in der gewünschten Menge durchtritt. Beim direkten Auftragen auf eine Bahn wird das Rakel- und Dosiersystem bevorzugt in einem Bereich eingesetzt, in dem die Bahn von einer Gegenwalze abgestützt wird. Rakelstangen mit Umfangsrillen liegen beim Dosieren an der Bahn oder der Walze an. Das verbleibende Strichgewicht wird primär durch den Rillenquerschnitt bestimmt, durch den das Beschichtungsmaterial durchtreten kann.

Die sich in Betrieb drehende Rakelstange bewirkt einen erheblichen Verschleiß des Rakelbettes, insbesondere wenn beim Beschichten von Papier- oder Kartonbahnen abrasive Pigmentstreichfarben verwendet werden. Die material- und fertigungsintensiven Rakelbetten müssen daher in regelmäßigen Intervallen ausgetauscht werden.

Um die durch den Verschleiß bedingten Ersatzkosten zu verringern und einen schnellen Austausch eines Rakelbettes oder einer Rakelstange zu ermöglichen, ist bei dem Rakel-Dosiersystem nach der WO 03/078077 A1 ein Rakelbett mit relativ geringem Durchmesser in eine Nut eines Halters an dessen Vorderseite herausnehmbar eingesetzt. Das Rakelbett ist als möglichst kleines Verschleißteil ausgeführt und kann einfach mit eingelegter Rakelstange ein- und ausgebaut werden.

Aus der EP 1 761 341 B1 ist eine Rakelvorrichtung bekannt, die baukastenartig, ein Kopfteil und ein Fußteil aufweisend, aufgebaut ist. Das Kopfteil ist mit einer ersten Halterung zur Aufnahme es Anpressschlauches und das Fußteil mit einer zweiten Halterung zur Aufnahme eines Klemmschlauches versehen. Die Rakelvorrichtung lässt sich als Einheit mit den Schläuchen ein- und ausbauen, insbesondere um einen Schlauchwechsel außerhalb der Maschine zu realisieren.

Der Erfindung liegt die Aufgabe zugrunde, ein Rakel-Dosiersystem so zu gestalten, dass sowohl einen schnellen Wechsel von Verschleißteilen ermöglicht, als auch eine einfache Reinigung beispielsweise mit Hochdruckreinigern ermöglicht.

Dieser Aufgabe wird nach der Erfindung dadurch gelöst, dass an der zur Rakelstange abgewandten Rückseite des Rakelbetts ein Abstützteil angeordnet ist, welches
- das Rakelbett oder ein das Rakelbett haltendes Halteteil auf der Rückseite abstützt,
- getrennt von dem Rakelbett oder dem das Rakelbett haltenden Halteteil aus dem Dosiersystem entfernbar gestaltet ist, und
- an dessen dem Rakelbett abgewandten Rückseite in Höhe der Rakelstange ein Druckschlauch befestigt und ein im Bereich des Fußes des Abstützteils wirkendes Klemmelement angeordnet ist,
wobei das Rakelbett (4) nach unten zu einem Fuß (8) verlängert ist, der gemeinsam mit dem Fuß (12) des Abstützteils (7) mittels des Klemmelementes (14, 18) im Rahmen (9) des Systems festklemmbar ist.

Nach der Erfindung besteht das System aus zwei getrennt aus dem Maschinengestell entnehmbaren Bauteilen. Das erste Bauteil enthält das Rakelbett mit der Rakelstange, gegebenenfalls mit einem zusätzlichen Halteteil. Es wird an seiner Rückseite von einem zweiten Bauteil abgestützt, an dem sowohl der Schlauch zum Andrücken des Rakelbetts als auch ein Element zum Festklemmen der Füße im Rahmen des Systems befestigt sind.

Die Verschleißteile (Rakelbett, Rakelstab) lassen sich so bei Verschleiß durch einfacheres Lösen des Klemmelements aus dem Rahmen entfernen, wobei das Abstützteil mit dem Druckschlauch und dem Klemmelement in der Maschine verbleibt.

Ebenso ist es möglich, das Abstützteil mit dem daran befestigten Klemmelement aus dem Rahmen einfach zu entfernen. Dies erfolgt, falls die Klemmung gereinigt werden soll, was beispielsweise mit Hochdruckreinigern zwangsläufig nur in der Maschine selbst erfolgen kann. Ebenso wird das Abstützteil ausgebaut, wenn ein Schlauch oder ein Klemmelement defekt ist.

Die Gestaltung des Rakelbetts kann so erfolgen, dass es einteilig aus einem die Rakelstange haltenden Teil und einer sich nach unten erstreckenden fußartigen Verlängerung besteht. Das Rakelbett einschließlich der Verlängerung wird dabei bevorzugt auf der gesamten Rückseite von dem Abstützteil abgestützt. Sein Fuß wird gemeinsam mit dem Fuß des Abstütz- und Halteteils mittels des Klemmelements im Rahmen des Systems festgeklemmt.

Alternativ kann das Rakelbett in einem getrennten Halteteil angeordnet werden, wie es beispielsweise in der WO 03/078077 A1 beschrieben ist. Dann stützt das Abstützteil das zusätzliche, das Rakelbett haltenden Halteteil an dessen Rückseite ab. Das zusätzliche Halteteil weist ebenfalls einen sich nach unten erstreckenden Fuß auf, der gemeinsam mit dem Fuß des Abstützteils mittels des Klemmelements im Rahmen des Systems festklemmbar ist.

Bei einer vorteilhaften Ausführungsform ist das Klemmelement ein an der Rückseite des Abstützteils befestigter Klemmschlauch. Dies gewährleistet eine selbsttätige Anpassung an Fertigungs- oder Einbauungenauigkeiten.

Alternativ kann auch vorteilhaft als Klemmelement an dem Abstützteil eine Klemmstange vertikal beweglich befestigt sein. Die Klemmstange ist an der Rückseite des Abstützteils angeordnet und klemmt sich bei der Bewegung nach unten zwischen einem Fuß des Abstützteils und dem Rahmen fest. So wird eine mechanische Verriegelung bewirkt. Dazu weist der Fuß einen sich nach unten verbreiternden Querschnitt auf. Diese Ausführungsform hat den Vorteil, dass selbst bei einem Ausfall oder einer Beschädigung von haltenden Elementen, beispielsweise bei einem Druckluftausfall, die Dosierelemente sicher in dem System gehalten werden.

Nachfolgend wird die Erfindung an Hand dreier vereinfacht dargestellter Ausführungsbeispiele beschrieben. Es zeigen
- - Figur 1: den Querschnitt durch ein Rakel-Dosiersystem mit einem Rakelbett, das zum Festklemmen ein verlängertes Fußteil aufweist,
- - Figur 2: den Querschnitt durch eine Ausführungsform, bei der das Rakelbett in einem getrennten Halteteil gelagert ist, und
- - Figur 3: den Querschnitt durch ein Rakel-Dosiersystem mit einer Klemmstange als Klemmelement.

Die in den Figuren dargestellten Dosiersysteme sind Teil einer Vorrichtung zum Beschichten einer Papier- oder Kartonbahn 1 mit Streichfarbe. Beim direkten Auftragen auf die Bahn wird diese im Bereich des Dosiersystems von einer Gegenwalze 2 abgestützt. Ebenso kann das Rakel-Dosiersystem zum indirekten Dosieren eingesetzt werden, bei dem ein vordosierter Film von Beschichtungsmaterial zunächst auf eine Walze aufgetragen und anschließend von dieser an die Bahn abgegeben wird.

In Drehrichtung der Walze 2 vor dem Dosiersystem ist ein bekanntes Auftragssystem (Düsenauftragwerk, Walzenauftragwerk etc.) angeordnet, von dem Streichfarbe im Überschuss auf die Bahn 1 oder - beim indirekten Dosieren - auf die Walze 2 aufgetragen wird. Bei den Ausführungsbeispielen ist vor dem Dosiersystem eine Auftragkammer 15 angeordnet, die einlaufseitig von einer Überlaufplatte 16 begrenzt wird. In die Auftragkammer 15 mündet eine Zuführleitung 17, durch die Beschichtungsmaterial im Überschuss zugeführt wird. Der Überschuss läuft durch den Spalt zwischen der Überlaufplatte 16 und der Walze 2 ab.

Das Rakel-Dosiersystem enthält als Dosierelement eine Rakelstange 3 die in einem zur Bahn 1 hin teilweise offenen Rakelbett 4 mittels eines Drehantriebs drehbar gelagert ist. Die Mantelfläche der Rakelstange 3 ist entweder glatt oder Umfangsrillen versehen. Ihr Durchmesser beträgt 6 mm - 40 mm, bevorzugt 9 mm - 25 mm. Die axiale Länge der Rakelstange 3 entspricht der Arbeitsbreite der Beschichtungsvorrichtung, die 10 m und mehr betragen kann. Bevorzugt ist die Rakelstange 3 aus Edelstahl gefertigt, und ihre Mantelfläche ist verschleißfest beschichtet, beispielsweise verchromt oder mit Keramik beschichtet.

Das Rakelbett 4 ist vorzugsweise aus einem zumindest begrenzt elastischen Material gefertigt. Geeignete Materialien sind Elastomere, vorzugsweise Polyurethan oder Polyethylen. Die Härte des Materials ist so gewählt, dass sich das Bett 4 dichtend an die Rakelstange 3 anlegen kann, um ein Eindringen von Streichfarbe in das Bett 4 zu verhindern. Auf bekannte Weise weist das Rakelbett 4 eine Nut 5 auf, in die die Rakelstange 3 eingelegt wird, wobei das Rakelbett 4 die Rakelstange 3 in einem Winkelbereich von zumindest 180° umfasst, damit diese sicher gehalten wird. Das Rakelbett 4 ist über die Arbeitsbreite der Beschichtungsvorrichtung, also die Länge der Rakelstange 3 mit gleichbleibendem Querschnitt ausgestaltet. Es enthält zumindest einen zur Rakelstange 3 hin offenen Kanal 6, in den während des Betriebes Wasser als Schmier- und Reinigungsmittel eingeleitet wird.

Das die Rakelstange 3 tragende Rakelbett 4 ist mit einem fußartigen Teil 8 im Rahmen 9 des Systems festgeklemmt. Bei der Ausführungsform nach Figur 1 ist das Rakelbett 4 nach unten zu einem Fuß 8 verlängert. Bei der Ausführungsform nach Figur 2 ist das Rakelbett 4 in einem Halteteil 10 gelagert, das ebenfalls einen sich nach unten erstreckenden Fuß 8 aufweist, mit dem es im Rahmen 9 fest geklemmt werden kann.

Bei allen Ausführungsformen ist an der zur Rakelstange 3 abgewandten Rückseite des Rakelbetts 4 ein Abstützteil 7 angeordnet, da entweder das Rakelbett 4 direkt (Figur 1) oder das Halteteil 10 mit dem darin befindlichen Rakelbett 4 flächig an der Rückseite abstützt.

Das Abstützteil 7 ist getrennt von dem Rakelbett 3 oder dem Halteteil 10 gestaltet, es stützt diese Teile nur an deren Rückseite ab. Somit kann das Abstützteil 7 getrennt von dem Rakelbett 4 / Halteteil 10 aus dem Dosiersystem ausgebaut und wieder eingebaut werden. An der Rückseite des Abstützteils 7 ist in Höhe der Rakelstange 3 ein Druckschlauch 11 befestigt, der dazu dient, den Anpressdruck der Rakelstange 3 einzustellen. Der Druckschlauch 11 stützt sich an der zum Rakelbett 4 abgewandten Seite an einer im Rahmen 9 gelagerten Profilleiste 21 ab. Die Profilleiste 21 kann mittels Stellschrauben 22 in Richtung zum Druckschlauch 11 hin und zurück verstellt werden. Falls eine Profilierung über die Maschinenbreite möglich sein soll, ist die Profilleiste 21 begrenzt elastisch, und es sind über die Maschinenbreite eine Reihe von Stellschrauben 22 mit Abstand voneinander angeordnet, um die Profilleiste 21 in einzelnen Bereichen gezielt zu verbiegen.

An dem Abstützteil 7 ist ein Klemmelement befestigt, das an der Rückseite des Abstützteils 7 angeordnet im Bereich des Fußes 12 wirkt. Es dient dazu, das Rakelbett 4 oder das Halteteil 10 gemeinsam mit dem Fuß 12 im Rahmen 9 des Systems festzuklemmen. Dazu wird beim Einsetzen der Teile der Fuß 8 des Rakelbetts 4 oder des Halteteils 10 zwischen dem Fuß 12 des Abstützteils und dem Rahmen 9 eingeklemmt. Bei den Ausführungsformen nach den Figuren 1 und 2 ist als Klemmelement an der Rückseite des Abstützelements 7 ein Klemmschlauch 14 befestigt. Durch Beaufschlagung des Klemmschlauchs 14 mit Luft drückt dieser gegen den Rahmen 9 und fixiert so die beiden Füße 8, 12.

Bei der Ausführungsform nach Figur 3 wird der Fuß 12 des Abstützteils 7 mit dem Fuß 8 des Rakelbetts 4 mechanisch festgeklemmt und verriegelt. Dazu weist der Fuß 12 einen keilförmigen, sich nach unten verbreiternden Querschnitt auf. Als Klemmelement ist an seiner Rückseite eine Klemmstange 18 vertikal beweglich angeordnet, die sich bei der Bewegung nach unten zwischen dem Fuß 12 und dem Rahmen 9 festklemmt. Die Klemmstange 18 ist an ihrer oberen Kante an mehreren dünnen Hebeblechen 19 befestigt, die vertikal beweglich durch einen senkrechten Spalt 20 im oberen Teil des Abstützteils 7 bewegbar sind. Mittels der Hebebleche 19 lässt sich so die Klemmstange 18 zum Klemmen und Verriegeln absenken und zum Lösen und Entriegeln anheben. Das obere Ende der Hebebleche 19 ist an der Oberseite des Abstützteils 7 befestigt, damit es mit der an ihm befestigten Klemmstange 18 gemeinsam aus dem Rahmen 9 ausgebaut werden kann. Anstelle der Hebebleche 19 kann die Klemmstange 18 auch an einem oder mehreren Hebedrähten befestigt sein, die dann ebenfalls vertikal bewegbar an dem Abstützteil 7 befestigt sind.

Der Druckschlauch 11 stützt sich zum Andrücken der Rakelstange 3 ebenfalls an dem Rahmen 9 ab. Damit beim Andrücken die oberen Teile 3, 4, 7, 10 unabhängig von den festgeklemmten Füßen 8, 9 begrenzt kippen können, enthält das Abstützteil 7 zwischen der Befestigung des Andruckschlauchs 11 und dem Wirkungsort des Klemmelements 14,18 eine als Gelenkstelle wirkende Schwachstelle 13. Bei den Ausführungsformen nach den Figuren 1 und 2 ist der Wirkungsort des Klemmelements die Stelle der Befestigung des Klemmschlauchs 14. Das Rakelbett 4 nach den Figuren 1 und 3, sowie das Halteteil 10 nach Figur 2 sind im Bereich der Schwachstelle 13 ebenfalls mit verringertem Durchmesser gestaltet, so dass die oberen Teile kippen können.

## Patentansprüche

1. Rakel-Dosiersystem für eine Vorrichtung zum Beschichten von Materialbahnen (1), insbesondere Papier-oder Kartonbahnen, mit einer Rakelstange (3) als Dosierelement, die in einer Nut eines Rakelbettes (4) gelagert ist, das herausnehmbar im Rahmen des Systems befestigt ist, wobei an der zur Rakelstange (3) abgewandten Rückseite des Rakelbetts (4) ein Abstützteil (7) angeordnet ist, welches
- das Rakelbett (4) oder ein das Rakelbett (4) haltendes Halteteil (10) auf der Rückseite abstützt,
- getrennt von dem Rakelbett (4) oder dem das Rakelbett (4) haltenden Halteteil (10) aus dem Dosiersystem entfernbar gestaltet ist, und
- an dessen dem Rakelbett (4) abgewandten Rückseite in Höhe der Rakelstange (3) ein Druckschlauch (11) befestigt und ein im Bereich des Fußes (12) des Abstützteils (7) wirkendes Klemmelement (14, 18) angeordnet ist,
**dadurch gekennzeichnet, dass** das Rakelbett (4) nach unten zu einem Fuß (8) verlängert ist, der gemeinsam mit dem Fuß (12) des Abstützteils (7) mittels des Klemmelementes (14, 18) im Rahmen (9) des Systems festklemmbar ist.

2. Rakel-Dosiersystem nach Anspruch 1, **dadurch gekennzeichnet, dass** das Rakelbett (4) in einem Halteteil (10) gelagert ist, das an seiner Rückseite von dem Abstützteil (7) abgestützt wird und einen sich nach unten erstreckenden Fuß (8) aufweist, der gemeinsam mit dem Fuß (12) des Abstützteils (7) mittels des Klemmelementes (14, 18) im Rahmen (9) des Systems festklemmbar ist.

3. Rakel-Dosiersystem nach Anspruch 1 oder 2, **dadurch gekennzeichnet, dass** das Klemmelement ein an der Rückseite des Abstützteils (7) befestigter Klemmschlauch (14) ist.

4. Rakel-Dosiersystem nach einem der Ansprüche 1 bis 3, **dadurch gekennzeichnet dass** der Fuß (12) des Abstützteils (7) einen keilförmigen, sich nach unten verbreiternden Querschnitt aufweist und als Klemmelement an seiner Rückseite eine Klemmstange (18) vertikal beweglich angeordnet ist, die sich bei der Bewegung nach unten zwischen dem Fuß (12) und dem Rahmen (9) festklemmt.

5. Rakel-Dosiersystem nach Anspruch 4, **dadurch gekennzeichnet dass** die Klemmstange (18) an der unteren Kante eines dünnen Hebeblechs (19) oder eines Hebedrahts befestigt ist, der vertikal beweglich an der Oberseite des Abstützteils (7) befestigt ist.

6. Rakel-Dosiersystem nach einem der Ansprüche 1 bis 5, **dadurch gekennzeichnet dass** das Abstützteil (7) zwischen dem Wirkungsort des Klemmelements (14, 17) und der Befestigung des Andruckschlauchs (11) ein als Gelenkstelle wirkende Schwachstelle (13) enthält, die eine vom Druckschlauch (11) bewirkte Kippbewegung des oberen Teils zum Andrücken des Rakelbetts (4) unabhängig von dem festgeklemmten Fuß (12) ermöglicht.

## Claims

1. Doctor metering system for an apparatus for coating material webs (1), in particular paper or cardboard webs, having a doctor rod (3) as metering element, which is mounted in a groove of a doctor bed (4) which is fastened removably in the frame of the system, a supporting part (7) being arranged on the rear side of the doctor bed (4) which faces away from the doctor rod (3), which supporting part (7)
- supports the doctor bed (4) or a holding part (10) which holds the doctor bed (4), on the rear side,
- is designed such that it can be removed from the metering system separately from the doctor bed (4) or the holding part (10) which holds the doctor bed (4), and
- on the rear side of which, which faces away from the doctor bed (4), a pressure hose (11) is fastened at the level of the doctor rod (3) and a clamping element (14, 18) is arranged which acts in the region of the base (12) of the supporting part (7),
**characterized in that** the doctor bed (4) is extended downwards to a base (8) which, together with the base (12) of the supporting part (7), can be clamped fixedly in the frame (9) of the system by means of the clamping element (14, 18).

2. Doctor metering system according to Claim 1, **characterized in that** the doctor bed (4) is mounted in a holding part (10) which is supported on its rear side by the supporting part (7) and has a downwardly extending base (8) which, together with the base (12) of the supporting part (7), can be clamped fixedly in the frame (9) of the system by means of the clamping element (14, 18).

3. Doctor metering system according to Claim 1 or 2, **characterized in that** the clamping element is a clamping hose (14) which is fastened to the rear side of the supporting part (7).

4. Doctor metering system according to one of Claims 1 to 3, **characterized in that** the base (12) of the supporting part (7) has a wedge-shaped, downwardly widening cross section, and a clamping rod (18) is arranged on its rear side as a clamping element such that it can be moved vertically, which clamping rod (18) is clamped fixedly between the base (12) and the frame (9) during the downward movement.

5. Doctor metering system according to Claim 4, **characterized in that** the clamping rod (18) is fastened to the lower edge of a thin lifting plate (19) or a lifting wire which is fastened to the upper side of the supporting part (7) such that it can be moved vertically.

6. Doctor metering system according to one of Claims 1 to 5, **characterized in that**, between the active location of the clamping element (14, 17) and the fastening means of the pressing hose (11), the supporting part (7) comprises a weak point (13) which acts as a hinge point and makes a tilting movement of the upper part which is brought about by the pressure hose (11) possible, in order to press on the doctor bed (4) independently of the fixedly clamped base (12).

## Revendications

1. Système de dosage à racle pour un dispositif destiné à l'enduction de bandes de matériau (1), en particulier de bandes de papier ou de carton, avec une barre de racle (3) comme élément de dosage, qui est logé dans une rainure d'un sommier de racle (4), qui est fixé amovible dans le cadre du système, une pièce de soutien (7) étant disposée sur le côté arrière du sommier de racle (4) opposé à la barre de racle (3), laquelle
- soutient le sommier de racle (4) ou une pièce de maintien (10) retenant le sommier de racle (4) sur le côté arrière,
- est configurée de manière à pouvoir être enlevée du système de dosage, séparément du sommier de racle (4) ou de la pièce de maintien (10) retenant le sommier de racle (4), et
- sur le côté arrière de laquelle opposé au sommier de racle (4) un flexible de pression (11) est fixé à la hauteur de la barre de racle (3) et est disposé un élément de serrage (14, 18) agissant dans la zone du pied (12) de la pièce de soutien (7),
**caractérisé en ce que** le sommier de racle (4) est prolongé vers le bas vers un pied (8), qui peut être bloqué solidairement avec le pied (12) de la pièce de soutien (7) au moyen de l'élément de serrage (14, 18) dans le cadre (9) du système.

2. Système de dosage à racle selon la revendication 1, **caractérisé en ce que** le sommier de racle (4) est logé dans une pièce de maintien (10) qui est soutenue sur son côté arrière par la pièce de soutien (7) et comporte un pied (8) s'étendant vers le bas, qui peut être bloqué conjointement avec le pied (12) de la pièce de soutien (7) au moyen de l'élément de serrage (14, 18) dans le cadre (9) du système.

3. Système de dosage à racle selon la revendication 1 ou 2, **caractérisé en ce que** l'élément de serrage est un flexible de serrage (14) fixé au côté arrière de la pièce de soutien (7).

4. Système de dosage à racle selon l'une quelconque des revendications 1 à 3, **caractérisé en ce que** le pied (12) de la pièce de soutien (7) présente une section cunéiforme s'élargissant vers le bas et une barre de serrage (18) est disposée verticalement mobile sur son côté arrière en tant qu'élément de serrage, qui se bloque lors du mouvement vers le bas entre le pied (12) et le cadre (9).

5. Système de dosage à racle selon la revendication 4, **caractérisé en ce que** la barre de serrage (18) est fixée au bord inférieur d'une fine tôle de levage (19) ou d'un câble de levage, qui est fixé verticalement mobile au côté supérieur de la pièce de soutien (7).

6. Système de dosage à racle selon l'une quelconque des revendications 1 à 5, **caractérisé en ce que** la pièce de soutien (7) contient, entre le point d'action de l'élément de serrage (14, 17) et la fixation du flexible de pression (11), un point faible (13) agissant comme point d'articulation, qui permet un mouvement de basculement de la partie supérieure causé par le flexible de pression (11) pour presser le sommier de racle (4), indépendamment du pied (12) bloqué.
